# FASCICULE DE BREVET EUROPEEN

(11) **EP 0 778 595 B1**
(45) Date de publication et mention de la délivrance du brevet: **16.08.2001**
(21) Numéro de dépôt: 96402610.8
(22) Date de dépôt: 03.12.1996
(51) Int. Cl.: H01H 27/00

(54) **Interrupteur électrique de sécurité à clé**
Sicherheitsschalter mit Schlüssel
Safety switch with key

(30) Priorité: 05.12.1995 FR 9514949
(43) Date de publication de la demande: 11.06.1997
(73) Titulaire: Schneider Electric Industries SA, 92500 Rueil-Malmaison (FR)
(72) Inventeur: Da Dalt, Hugues, 16340 L'Isle D'Espagnac (FR)
(74) Mandataire: Carias, Alain

(56) Documents cités:
- DE-A- 3 302 631
- DE-C- 4 338 910
- GB-A- 2 173 043

## Description

La présente invention concerne un interrupteur électrique de sécurité à clé comprenant un boîtier surmonté d'une tête de commande et logeant des organes de contact électrique, la tête de commande comportant un galet de commande susceptible d'agir sur les organes de contact, ainsi qu'une pièce de déblocage associée au galet de commande pour débloquer celui-ci, la pièce de déblocage et le galet de commande étant commandés par la clé à l'introduction de celle-ci dans la tête.

Les interrupteurs de sécurité de ce type sont bien connus (voir par exemple les documents DE-33 02631 et EP-507 842). Dans ces interrupteurs, le galet de commande est susceptible de tourner autour d'un axe pour commander les organes de contact via un poussoir et la tête de commande présente au moins une fente de passage pour la clé selon une direction générale perpendiculaire à l'axe de rotation du galet.

Les mécanismes connus de déblocage du galet de commande se ne prêtent pas facilement à un actionnement selon l'une ou l'autre de deux directions perpendiculaires entre elles et à l'axe de rotation du galet de commande. Or une telle dualité d'introduction de la clé peut s'avérer très utile dans la mesure où elle autorise une plus grande souplesse de montage de l'interrupteur de sécurité.

Il est d'autre part souhaitable d'accentuer l'inviolabilité des interrupteurs de sécurité en agençant de manière appropriée la clé, le galet de commande et sa pièce de déblocage.

L'invention a ainsi pour but de conférer à l'interrupteur un haut degré d'inviolabilité et de fiabilité, et ce au moyen d'un mécanisme autorisant l'introduction de la clé de commande selon une direction orthogonale à l'axe du galet de commande ou selon deux directions orthogonales entre elles et à l'axe de rotation du galet.

Selon l'invention, dans un interrupteur de sécurité du type décrit précédemment, un verrou du galet de commande est logé dans la tête et est sollicité élastiquement pour s'engager dans un cran du galet de commande et la pièce de déblocage est applicable au moyen d'une surface de came contre le verrou pour le dégager du cran à l'introduction de la clé. Il convient d'observer que le blocage du galet de commande en position de sécurité ou de repos est dû au verrou et que le déblocage du galet de commande est effectué par l'action de la pièce de déblocage sur le verrou, donc de manière indirecte.

De préférence, la pièce de déblocage est un galet rotatif adjacent au galet de commande, coaxial à celui-ci et présentant sur son pourtour au moins une encoche de réception de la clé, les formes des encoches du galet de commande et du galet de déblocage et la clé de commande étant telles que la clé actionne en début d'introduction le galet de déblocage avant le galet de commande. L'encoche du galet de déblocage s'étend alors par exemple sur un angle plus grand que le galet de commande. Pour répartir les efforts, on peut prévoir deux galets de déblocage disposés symétriquement par rapport à un galet central de commande, celui-ci étant relié au poussoir par l'intermédiaire d'une biellette articulée au galet central de commande et au poussoir.

Dans un mode de réalisation préféré, on prévoit deux galets de déblocage disposés symétriquement par rapport à un galet central de commande, celui-ci étant relié par une liaison à pion et rainure de commande à la crosse d'un coulisseau doté d'une queue constituant le poussoir, le guidage du coulisseau étant réalisé à la fois par sa queue dans un orifice de la tête de commande ou du boîtier et par coopération d'une rainure de guidage de sa crosse avec l'arbre ou l'axe de rotation du galet de commande. Le galet de commande peut avantageusement être constitué par deux galets jumelés chacun du côté extérieur avec un galet de déblocage et couplés entre eux du côté intérieur par l'axe de la biellette ou du coulisseau. Dans une réalisation à deux galets jumelés de commande, la crosse peut être disposée en position centrale et, dans une réalisation à un seul galet central de commande, la crosse peut être une fourche présentant des bras munis des rainures de commande et des rainures de guidage, ces bras enveloppant latéralement les galets de déblocage.

La description qui va être faite à présent d'un exemple de réalisation en regard des dessins annexés permettra de comprendre la constitution et les caractéristiques de l'interrupteur de sécurité conforme à l'invention.
- la figure 1 représente schématiquement en perspective l'interrupteur de sécurité.
- les figures 2 et 3 montrent en élévation une tête de commande à biellette de l'interrupteur, respectivement en position de repos et en position de travail.
- les figures 4 et 5 montrent un galet de déblocage et respectivement un galet de commande.
- la figure 6 est une perspective éclatée d'une partie du mécanisme d'une tête de commande à coulisseau.
- la figure 7 montre une partie du même mécanisme à l'état assemblé.
- les figures 8 à 10 illustrent le fonctionnement et la tête de commande à coulisseau.
- la figure 11 montre en élévation une vue schématique une variante de galet de déblocage.
- la figure 12 est une vue en perspective du galet de la figure 11.
- les figures 13 et 14 montrent respectivement en position inactive et active une variante à coulisseau muni d'une crosse en fourche.

L'interrupteur de sécurité illustré sur la figure 1 comprend d'une part un boîtier 10 allongé selon une direction Z et comprenant un bloc de contacts électriques 11 et d'autre part une tête de commande 12 de forme carrée, fixée sur le boîtier 10 de manière à pouvoir prendre au choix de l'utilisateur quatre positions différentes décalées par pivotement de 90° autour d'un axe Z1 de direction Z. La tête 12 est assemblée au boîtier par tous moyens connus permettant le pivotement jusqu'à la position souhaitée et le maintien dans cette position.

La tête de commande 12 présente dans l'une de ses faces latérales 13 une fente 14 et dans sa face supérieure 15 opposée au bloc 11 une fente identique 16; les fentes 14 et 16 sont dimensionnées pour permettre le passage dans l'une ou l'autre d'une clé plate de commande 17 déplaçable respectivement selon une direction Y ou Z en fonction du mouvement d'un support de cette clé (non représenté). La clé 17 est par exemple liée de manière rigide ou oscillante à une porte d'enveloppe pour matériel électrique ou de machine pour garantir une corrélation entre la fermeture de cette porte et l'autorisation du fonctionnement du matériel ou de la machine donnée par le bloc de contacts. La clé de commande 17 a une forme particulière pour cendre l'interrupteur de sécurité autant que possible infraudable. Elle présente de façon connue une barrette transversale de commande 18, perpendiculaire à son sens de déplacement, pour coopérer avec un galet de commande 20 monté rotatif dans la tête 12 au moyen d'un arbre 21 d'axe X perpendiculaire aux directions Y et Z et reposant dans des paliers de la tête. La clé comprend en outre deux oreilles latérales 19a, 19b situées de niveau avec la barrette 18 et en légère avancée par rapport à celle-ci pour coopérer avec deux galets 30a, 30b de déblocage indirect du galet de commande.

Les galets de déblocage 30 sont de faible épaisseur et sont logés dans la tête de commande de chaque côté du galet de commande 20, en étant montés sur le même arbre de rotation 21 d'axe X. Les galets 20, 30, ont une forme générale particulière et similaire, s'inscrivant dans un même contour circulaire, mais présentant cependant des différences. Ils coopèrent avec un couple de verrous respectifs 40a, 40b, montés coulissants selon la direction Z dans des logements 40c prévus dans la paroi inférieure cylindrique de la tête de commande 12, de part et d'autre d'un orifice 41 prévu pour le passage d'une biellette 42 articulée d'une part sur un axe 22 du galet de commande 20, d'autre part sur un axe 43 d'un poussoir 44 guidé dans la partie inférieure cylindrique de l'orifice 41 et prévu pour actionner le bloc de contacts 11. L'axe 22 est logé dans un évidement central 23 du galet 20 suffisant pour autoriser le débattement fonctionnel de la biellette (voir figure 3). On notera en outre que la biellette 42 est orientée au repos selon une direction voisine de l'axe Z1.

Le galet de commande 20 présente sur son pourtour deux encoches 24, 25 de forme identique. Ainsi l'encoche 24 comprend un front avant 24a sur lequel s'applique l'avant de la barrette 18 de la clé 17 poussée dans la fente 14 selon la direction Y et un front arrière 24b sur lequel s'applique l'arrière de la barrette 18 quand on retire la clé. Un cran de verrouillage 26 est prévu sur le pourtour du galet ; la forme du cran permet aux verrous 40a, 40b de s'y engager sous l'effet de leurs ressorts de rappel 45. Un autre cran 27 est prévu sur le pourtour du galet pour l'application d'une partie en épingle 46a d'un ressort de rappel 46 commun aux galets. Une butée peut être située sur le pourtour du galet pour l'arrêter contre un épaulement A7 de la tête de commande et confirmer ainsi la position de verrouillage.

Les galets de déblocage 30 comprennent chacun deux encoches 31, 32, de forme identique. L'encoche 31 présente un front avant 31a situé au repos au niveau du front avant 24a de l'encoche 24 du galet 20 ; sur ce front 31a peut s'appliquer une oreille 19 de la clé 17. L'encoche 31 présente en outre un front arrière 31b situé au repos en-deçà du front arrière 24b de l'encoche 24 (voir figure 2). A un cran 33 de chaque galet 30 est associée une surface de came 33a qui coopère avec un verrou 40 pour que celui-ci se rétracte dès la mise en rotation du galet 30 en sens horaire (figures 2 à 4) ; un cran 34 est situé sur le pourtour des galets 30 au niveau du cran 27 du galet 20, mais s'étendant sur un secteur plus petit, pour loger la partie en épingle 46a du ressort 46.

Dans le mode de réalisation illustré sur les figures 6 à 10, l'interrupteur de sécurité comprend deux galets de commande 20a, 20b, et deux galets de déblocage 30a, 30b jumelés extérieurement à ceux-ci. Les profils des galets sont similaires à ceux du mode de réalisation précédent. La liaison des galets de commande 20a, 20b avec le poussoir est constituée par un coulisseau 50 doté d'une queue 51 qui forme le poussoir lui-même et d'une crosse 52 présentant une lumière 53 dans laquelle pénètre un axe de commande 54 couplant les deux galets de commande 20. La lumière 53 peut avoir toute forme appropriée ; elle a ici une forme en L à rainure 53z verticale, c'est-à-dire orientée selon la direction Z, et à rainure 53y horizontale, c'est-à-dire orientée selon la direction Y. Dans la rainure de commande 53y est engagé un axe de commande 54 couplant les galets 20a, 20b de sorte que le mouvement de l'axe engendré par le mouvement de la clé 17 provoque le déplacement du coulisseau 50 ; dans la rainure de guidage 53z est engagé l'arbre 21 sur lequel pivotent les quatre galets 20, 30, ceci contraignant le coulisseau 50 à se déplacer en translation selon la direction Z. L'arbre 21 est monté dans des paliers de parois 21a de la tête de commande, ces parois étant dimensionnées pour reprendre les efforts importants exercés sur l'arbre.

Le ressort de rappel 46 des galets rappelle également le coulisseau 50 en position haute de repos. Dans l'un ou l'autre des modes de réalisation décrits, on peut aussi prévoir pour le coulisseau un ressort de rappel spécifique. Bien que deux ressorts de rappel 45 soient associés aux verrous 40, on peut aussi prévoir pour les deux verrous un ressort de rappel commun. En variante, les galets de déblocage peuvent avoir un diamètre légèrement différent de celui du ou des galets de commande.

Dans la variante illustrée sur les figures 11 et 12, un ressort de rappel 56 est associé à chaque galet de déblocage 30 ; pour faciliter la compréhension, le ou les galets de commande n'ont pas été représentés. Le ressort 56 est un ressort de torsion monté dans une pièce mince de support 60 elle-même emboîtée ou encastrée sur une partie de son épaisseur dans une ouverture convenable 61 du galet de déblocage pour en être solidaire en rotation ; la pièce 60 peut bien entendu être assemblée d'une autre manière au galet de déblocage. La pièce 60 comprend un corps 62 profilé de manière à s'inscrire dans le profil des encoches 31,32 du galet 30 pour ne pas gêner la manoeuvre de la clé; le corps 62 présente des logements 63,64 pour les branches respectives 57,58 du ressort de torsion 56 ; la branche 57 s'applique contre une butée fixe 59 de la tête de commande 12.

Dans la variante des figures 13 et 14, il est prévu un seul galet de commande 20 inséré entre deux galets de déblocage 30 ; pour une meilleure compréhension, on n'a représenté que le galet 20. Le coulisseau 50 loge, dans un évidement 51a de sa queue 51 qui forme le poussoir associé au bloc de contacts, les verrous 40 et leur ressort de rappel 45, les verrous étant guidés par des conformations convenables de l'évidement ; le coulisseau 50 présente à sa partie supérieure une crosse 52 en forme de fourche dont les bras 52a,52b enveloppent latéralement les galets 30. Chaque bras comprend une rainure verticale 53z de guidage et une rainure de commande 53f orientée selon un axe F incliné par rapport à la direction Y. Cette inclinaison permet d'engendrer une translation donnée du poussoir au moyen d'un déplacement angulaire des galets moindre que dans le cas des figures 6 à 10. Au point de convergence des rainures 53z,53f est prévu un renfoncement 53g afin de stabiliser au repos l'assise de l'axe 54 ; d'autre part, celui-ci se déplace dans une lumière 55 du galet 20.

Le fonctionnement de l'interrupteur de sécurité va être décrit en regard des figures 8 à 10.

La tête de commande est illustrée en position de repos sur la figure 8, la clé de commande 17, liée à la porte d'enveloppe ou de machine, étant alors dégagée de l'interrupteur et le bloc de contacts étant alors sollicité par le poussoir 51. Lorsque la porte est fermée et que l'on veut alors autoriser la mise en oeuvre du système contrôlé, la clé de commande 17 s'introduit dans la fente 14 (ou dans la fente 16 selon le montage préalablement choisi). Comme on le voit sur la figure 9, les oreilles 19 de la clé commencent par s'appliquer sur le front avant 31a des encoches 31 et à provoquer une rotation des galets de déblocage 30 dans le sens horaire contre l'effort du ressort 46 ; le bandeau 18 n'est alors pas encore appliqué contre le front avant 24a des encoches 24 des galets de commande 20 ; les surfaces de came 33a des crans 33 repoussent les verrous 40 en comprimant leurs ressorts de rappel 45, puis le bandeau 18 s'applique contre les fronts 24a (voir figure 9) et les galets 20 alors déverrouillés commencent à tourner eux aussi en sens horaire. La clé 17 continue d'avancer et fait tourner de concert l'ensemble des galets 20,30 ; la rotation des galets de commande 20 entraîne la rotation de l'axe de commande 54 qui provoque la levée du coulisseau 50 guidé par sa queue-poussoir 51 dans l'alésage 41 et par la rainure 53z contre l'arbre 21. Le poussoir 51 se dégage de la pièce de commande 11a du bloc de contacts 11 et libère celui-ci dont les contacts commutent pour permettre la mise en oeuvre du système contrôlé (voir figure 10).

Lorsque la porte s'ouvre, la clé de commande 17 se déplace en sens inverse dans la fente 14 et, par le talon arrière de la barrette 18, s'applique contre les fronts arrière 24b, 31b, des galets 20, 30, qui tournent ensemble en sens antihoraire, ce mouvement étant aidé par la détente du ressort 46 ; le coulisseau 50 redescend pour commuter les contacts du bloc 11. Les surfaces de came 33a des galets de déblocage 30 libèrent les verrous 40 qui se réinstallent sous l'effet de leurs ressorts 47 dans les crans 26 des galets de commande 20 et les crans 33 des galets 30, ce qui définit la position de butée de ces galets. Le dispositif se retrouve alors dans sa position de repos de la figure 8.

## Revendications

1. Interrupteur de sécurité à clé comprenant un boîtier surmonté d'une tête de commande et logeant des organes de contact électrique, la tête de commande comportant
- un galet de commande (20) susceptible de tourner autour d'un axe (X) pour commander via un poussoir les organes de contact,
- au moins une fente de passage (14, 16) pour une clé de commande (17) susceptible d'être introduite dans la tête (12) ou extraite de celle-ci selon une direction générale perpendiculaire à l'axe de rotation pour coopérer avec une encoche (24, 25) prévue sur le pourtour du galet et faire pivoter celui-ci,
- une pièce de déblocage associée au galet de commande pour engendrer son déblocage par l'application de la clé contre ladite pièce,
caractérisé par le fait que :
- un verrou (40) du galet de commande (20) est logé dans la tête (12) de manière à se déplacer perpendiculairement à l'axe de rotation (X) du galet (20) et est sollicité élastiquement pour s'engager dans un cran (26) du galet,
- la pièce de déblocage (30) est applicable au moyen d'une surface de came (33) contre le verrou (40) pour le dégager du cran à l'introduction de la clé.

2. Interrupteur selon la revendication 1, caractérisé par le fait que la pièce de déblocage est un galet rotatif (30) adjacent au galet de commande (20), coaxial à celui-ci et présentant sur son pourtour au moins une encoche (31, 32) de réception de la clé, les formes des encoches (24, 25) du galet de commande et (31,32) du galet de déblocage et de la clé de commande (17) étant telles que la clé actionne en début d'introduction le galet de déblocage avant le galet de commande.

3. Interrupteur selon la revendication 2, caractérisé par le fait que l'encoche (31, 32) du galet de déblocage (30) s'étend sur un angle plus grand que le galet de commande (20).

4. Interrupteur selon la revendication 1, caractérisé par le fait qu'il est prévu deux galets de déblocage (30a, 30b) disposés symétriquement par rapport à un galet central de commande (20), celui-ci étant relié au poussoir (44) par l'intermédiaire d'une biellette (42) articulée au galet central de commande et au poussoir.

5. Interrupteur selon la revendication 1, caractérisé par le fait qu'il est prévu deux galets de déblocage (30a, 30b) disposés symétriquement par rapport à un galet central de commande (20), celui-ci étant relié par une liaison à axe (54) et rainure de commande (53y ; 53f) à la crosse (52) d'un coulisseau (50) doté d'une queue (51) constituant le poussoir.

6. Interrupteur selon la revendication 5, caractérisé par le fait que le coulisseau (50) est guidé d'une part par sa queue (51) dans un orifice cylindrique (41) de la tête de commande ou du boîtier, d'autre part par une rainure de guidage (53z) de sa crosse (52) contre l'arbre (41) de rotation du galet de commande (20).

7. Interrupteur selon la revendication 4 ou 5, caractérisé par le fait que le galet central de commande (20) est constitué de deux galets (20a, 20b) jumelés chacun avec un galet de déblocage (30a, 30b).

8. Interrupteur selon la revendication 5 ou 6, caractérisé par le fait que la queue (51) du coulisseau (50) loge le(s) verrou(s) (40) et leur(s) ressort(s) de rappel (45).

9. Interrupteur selon la revendication 5 ou 6, caractérisé par le fait que la crosse (52) du coulisseau (50) présente des bras (52a,52b) qui enveloppent latéralement les galets de déblocage (30).

10. Interrupteur selon la revendication 5, caractérisé par le fait que chaque galet de déblocage (30) est solidaire en rotation d'une pièce (60) de support d'un ressort de rappel individuel (56).

11. Interrupteur selon la revendication 5, caractérisé par le fait que la rainure de commande (53f) est orientée selon un axe (F) incliné.

## Claims

1. Key-operated electric safety switch comprising a casing surmounted by a control head and housing organs of electrical contact, the control head including:
- a control roller (20) capable of turning on an axis (X) in order to control the contact organs via a push-button,
- at least one slot (14, 16) for the passage of a control key (17) capable of being inserted in the head (12) or extracted from it in a general direction perpendicular to the rotation axis so as to cooperate with a notch (24, 25) provided on the periphery of the roller and to cause said roller to pivot,
- an unlocking component associated with the control roller so as to unlock it through the application of the key against said component,
characterized in that:
- a lock (40) of the control roller (20) is housed in the head (12) in such a way as to move perpendicularly to the rotation axis (X) of the roller (20) and is solicited elastically so as to be inserted in a catch (26) of the roller,
- the unlocking component (30) may be applied by means of a cam surface (33) against the lock (40) in order to free the catch when the key is inserted.

2. Switch according to claim 1, characterized in that the unlocking component is a rotating roller (30) adjacent to and coaxial with the control roller (20), presenting on its periphery at least one notch (31, 32) for receiving the key, the shapes of the notches (24, 25) of the control roller and (31, 32) of the unlocking roller and the control key (17) being such that, when first introduced, the key actuates the unlocking roller before the control roller.

3. Switch according to claim 2, characterized in that the notch (31, 32) of the unlocking roller (30) extends over an angle which is greater than the control roller (20).

4. Switch according to claim 1, characterized in that two unlocking rollers (30a, 30b) are provided, these unlocking rollers being positioned symmetrically in relation to a central control roller (20), this central control roller being linked to the push-button (44) through the intermediary of a small connecting rod (42) articulated with the central control roller and the push-button.

5. Switch according to claim 1, characterized in that two unlocking rollers (30a, 30b) are provided, these unlocking rollers being positioned symmetrically in relation to a central control roller (20), this central control roller being linked by an axis liaison (54) and control groove (53y; 53f) to the crosshead (52) of a slider (50) fitted with a tail (51) constituting the push-button.

6. Switch according to claim 5, characterized in that the slider (50) is guided both by its tail (51) into a cylindrical aperture (41) of the control head or the casing and by a guiding groove (53z) of its crosshead (52) against the rotation shaft (41) of the control roller (20).

7. Switch according to claims 4 or 5, characterized in that the central control roller (20) consists of two rollers (20a, 20b) each paired with an unlocking roller (30a, 30b).

8. Switch according to claims 5 or 6, characterized in that the tail (51) of the slider (50) houses the lock(s) (40) and its (their) return spring(s) (45).

9. Switch according to claims 5 or 6, characterized in that the crosshead (52) of the slider (50) presents arms (52a, 52b) which laterally envelop the unlocking rollers (30).

10. Switch according to claim 5, characterized in that each unlocking roller (30) is firmly attached in rotation to a support component (60) of an individual return spring (56).

11. Switch according to claim 5, characterized in that the control groove (53f) is oriented along an inclined axis (F).

## Patentansprüche

1. Schlüssel-Sicherheitsschalter, bestehend aus einem Gehäuse, auf welchem sich ein Steuerkopf befindet, welches elektrische Kontaktelemente enthält; Der Steuerkopf umfasst:
- eine Steuerscheibe (20) die imstande ist, um eine Achse (X) zu drehen, um über eine Taste des Kontaktelements zu steuern,
- mindestens einen Verbindungsschlitz (14, 16) für einen Steuerschlüssel (17), der in den Kopf (12) eingesteckt oder von diesem herausgezogen zu werden kann, dies in einer allgemeinen senkrechten Richtung zur Drehachse, um mit einer Kerbe (24, 25) zusammenzuwirken, die auf dem äußeren Umfang der Scheibe vorgesehen ist und diese zum Drehen bringt,
- ein, mit der Steuerscheibe verbundenes Entriegelungsteil, um seine Entriegelung durch Anwendung des Schlüssels gegen das besagte Teil auszulösen,
dadurch gekennzeichnet, dass:
- eine Sperre (40) der Steuerscheibe (20) die im Kopf (12) so eingelagert ist, dass sie sich senkrecht zur Drehachse (X) der Scheibe (20) bewegt und elastisch beansprucht wird, um in einer Kerbe (26) der Scheibe einzurasten,
- das Entriegelungsteil (30), das mittels einer Nockenfläche (33) gegen die Sperre (40) angesetzt werden kann, um sie bei Einstecken des Schlüssels von der Kerbe freizulegen

2. Schalter nach Patentanspruch 1, dadurch gekennzeichnet, dass das Entriegelungsteil eine Drehscheibe (30) ist, angrenzend an die Steuerscheibe (20), koaxial zu dieser und die auf ihrem äußeren Umfang mindestens eine Kerbe (31, 32) zur Schlüsselaufnahme enthält, wobei die Formen der Kerben (24, 25) der Steuerscheibe (31, 32) und der Entriegelungsscheibe und des Steuerschlüssels (17) so sind, dass der Schlüssel beim Einstecken zuerst die Entriegelungsscheibe, vor der Steuerscheibe betätigt.

3. Schalter nach Patentanspruch 2, dadurch gekennzeichnet, dass die Kerbe (31, 32) der Entriegelungsscheibe (30) sich über einen größeren Winkel öffnet als die Steuerscheibe (20)

4. Schalter nach Patentanspruch 1, dadurch gekennzeichnet, dass zwei Entriegelungsscheiben (30a, 30b) vorgesehen sind, die symmetrisch im Verhältnis zu einer zentralen Steuerscheibe (20) angeordnet sind, wobei diese über einen Schwingarm (42) mit der Taste (44) verbunden ist, die gelenkig an der zentralen Steuerscheibe und an der Taste angebracht ist.

5. Schalter nach Patentanspruch 1, dadurch gekennzeichnet, dass zwei Entriegelungsscheiben (30a, 30b) vorgesehen sind, die symmetrisch im Verhältnis zu einer zentralen Steuerscheibe (20) angeordnet sind, wobei diese über eine Achsverbindung (54) und Steuerrillen (53y, 53f) mit dem Kreuzkopf (52) eines Schiebers (50) verbunden ist, der mit einem Endstück (51) ausgestattet ist, welcher eine Taste bildet.

6. Schalter nach Patentanspruch 5, dadurch gekennzeichnet, dass der Schieber (50) einerseits über sein Endstück (51) in einer zylindrischen Öffnung (41) des Steuerkopfs oder des Gehäuses geführt wird, andererseits durch eine Führungsrille (53z) seines Kreuzkopfes (52) gegen die Drehwelle (41) der Steuerscheibe (20)

7. Schalter nach Patentanspruch 4 oder 5, dadurch gekennzeichnet, dass die zentrale Steuerscheibe (20) aus zwei Scheiben (20a, 20b) besteht, jede mit einer Entriegelungsscheibe (30a, 30b) gepaart.

8. Schalter nach Patentanspruch 5 oder 6, dadurch gekennzeichnet, dass das Endstück (51) des Schiebers (50) die Sperre(n) (40) und deren Rückzugfeder(n) (45) lagert.

9. Schalter nach Patentanspruch 5 oder 6, dadurch gekennzeichnet, dass der Kreuzkopf (52) des Schiebers (50) Arme aufweist (52a, 52b), die die Entriegelungsscheiben (30) seitlich umhüllen.

10. Schalter nach Patentanspruch 5, dadurch gekennzeichnet, dass jede Entriegelungsscheibe (30) in der Drehung mit einem Trägerteil (60) einer individuellen Rückzugfeder (56) verbunden ist.

11. Schalter nach Patentanspruch 5, dadurch gekennzeichnet, dass die Steuerrille (53f) nach einer geneigten Achse (F) ausgerichtet ist.
